# EUROPÄISCHE PATENTSCHRIFT

(11) **EP 0 096 777 B1**
(45) Veröffentlichungstag und Bekanntmachung des Hinweises auf die Patenterteilung: **04.12.1985**
(21) Anmeldenummer: 83105225.3
(22) Anmeldetag: 26.05.1983
(51) Int. Cl.: A44B 19/58

(54) **Verfahren und Vorrichtung zum Entfernen von Verschlussgliedern von einem Reissverschlussband**
Method and apparatus for gapping a slide fastener stringer
Procédé et appareil pour former un intervalle dégarni de ses éléments de fixation sur une bande continue de fermeture à glissière

(30) Priorität: 04.06.1982 CH 3474/82
(43) Veröffentlichungstag der Anmeldung: 28.12.1983
(73) Patentinhaber: Firma Horlacher Hans, CH-8134 Adliswil (CH)
(72) Erfinder: Schelling, Gilbert, CH-8805 Richterswil (CH)
(74) Vertreter: Blum, Rudolf Emil Ernst

## Beschreibung

Die vorliegende Erfindung betrifft ein Verfahren zum Entfernen von Verschlußgliedern von einem Reißverschlußband mit einem Paar von Trägerbändern und mit schraubenlinienförmig oder mäanderförmig ausgebildeten Verschlußgliedern, die an benachbarten Längskanten angeordnet und aneinander gekuppelt sind, wobei jedes Verschlußglied einen Kopfteil und einen Basisteil aufweist, sowie eine Vorrichtung zur Durchführung des Verfahrens.

Es sind verschiedene Verfahren und Vorrichtungen bekannt, die gemeinsam dadurch gekennzeichnet sind, daß zunächst die Kopfteile der miteinander gekuppelten Verschlußglieder mittels eines Stanzwerkzeuges abgeschnitten werden und dann die verbliebenen Reste der Verschlußglieder vom Trägerband entfernt werden.

Eine Ausführungsform einer Vorrichtung zur Durchführung des vorstehend beschriebenen Verfahrens weist eine Stanzeinrichtung zum Abschneiden der Kopfteile und eine Einrichtung zum Entfernen der Reste der Verschlußglieder auf, die von der Stanzeinrichtung beabstandet angeordnet ist und zwei gegenläufig rotierende Scheiben hat, die am Umfang mit Zähnen versehen ist, mit Hilfe derer die Reste der Verschlußglieder vom Trägerband abgerissen werden.

In der CH-A-543 866 ist ein Verfahren und eine Einrichtung zur Wegnahme von Verschlußgliedern von einem Reißverschlußband beschrieben. Wie bei den vorstehend beschriebenen Verfahren werden auch hier die Kopfteile mittels eines Stanzwerkzeuges abgeschnitten und die verbleibenden Reste der Verschlußglieder von den Trägerbändern abgezogen. Bei der Einrichtung zur Durchführung des Verfahrens wird im Gegensatz zu den vorstehend beschriebenen Einrichtungen das Abschneiden der Kopfteile und das Abziehen der verbleibenden Reste in ein- und derselben Einrichtung durch zwei Verfahrensschritte durchgeführt.

Wie die Praxis zeigt, lassen sich mit keiner der vorstehend erwähnten Ausführungsformen befriedigende Resultate erzielen. Die Schwierigkeiten ergeben sich zur Hauptsache durch die Anwendung des Verfahrens bei einem geschlossenen Reißverschlußband. So kann in erster Linie durch das Abschneiden der miteinander gekuppelten Kopfteile eine Beschädigung der Gewebefäden und der Trägerbänder nicht vollkommen ausgeschlossen werden und ein Anschneiden der Kopfteile an den Enden des herzustellenden verschlußgliederlosen Abschnittes nicht verhindert werden. Insbesondere ist es von Nachteil, daß die Anzahl der abgeschnittenen Kopfteile größer ist als die Anzahl der abgezogenen Basisteile, will man verhindern, daß angeschnittene Verschlußglieder erfaßt und teilweise herausgerissen werden, wodurch an den Enden des verschlußgliederlosen Abschnittes jeweils mindestens ein Basisteil im Trägerband zurückbleibt, und daß die Basisteile in Richtung des Trägerbandes abgezogen werden, wobei in der letzten Phase des Abziehvorganges das Trägerbandes nicht mehr eindeutig gehalten ist.

Ziel der Erfindung ist es ein Verfahren der eingangs genannten Art zu schaffen, bei dem die erwähnten Nachteile nicht auftreten.

Dieses Ziel wird erfindungsgemäß mit den kennzeichnenden Merkmalen des Patentanspruches 1 erreicht.

Die erfindungsgemäße Vorrichtung zur Durchführung des Verfahrens ist gekennzeichnet durch einen ortsfesten Führungsblock, um die Verschlußglieder zu entkuppeln und die Trägerbänder vertikal und symmetrisch zueinander auszurichten, durch einen Gegenhalter, der relativ zum Führungsblock verschiebbar ist, um die Verschlußglieder auszurichten, durch eine Einrichtung zum Abtasten mindestens einer der Lücken zwischen dem am Trägerband verbleibenden und dem vom Trägerband zu entfernenden Verschlußglied, um die Verschlußglieder bezüglich dem Schneidelement zu positionieren, durch zwei Klemmteile, die am Führungsblock gehalten und relativ zum Führungsblock beweglich sind, um die Abschnitte der Trägerbänder festzuklemmen und die Basisteile der Verschlußglieder dieser Abschnitte zu arretieren, durch zwei Greifelemente, die am Tisch angeordnet und relativ zum Führungsblock beweglich sind, um die Kopfteile der zu entfernenden Verschlußglieder festzuklemmen, und durch zwei Schneidelemente, die jeweils in den Klemmteilen geführt und relativ zum Führungsblock verschiebbar sind, um die Basisteile der Verschlußglieder dieser Abschnitte in der zum Trägerband parallelen Richtung durchzuschneiden, wobei der Gegenhalter und die zwei Greifelemente miteinander vom Führungsblock weg bewegbar sind, um die durchgeschnittenen Verschlußglieder von den Trägerbändern abzuziehen.

Die mit der Erfindung erzielbaren Vorteile sind im wesentlichen darin zu sehen, daß die Verschlußglieder an den Basisteilen durchgeschnitten werden, daß, bedingt durch die bei geöffnetem Reißverschlußband vorhandene Lücke zwischen zwei Verschlußgliedern, alle aufgeschnittenen Verschlußglieder abgezogen werden können und die aufgeschnittenen Verschlußglieder bei festgelegten Trägerbändern in Richtung weg vom Trägerband abgezogen werden. Dadurch ergibt sich ein von Verschlußgliedern freier Abschnitt ohne eine Beschädigung der Gewebefäden.

Im folgenden wird die Erfindung anhand der Zeichnung erläutert.

Es zeigt
Fig. 1 ein schematisch dargestellter Schnitt durch ein Ausführungsbeispiel einer Vorrichtung zum Entfernen von Verschlußteilen und
Fig. 2 einen Teil der in Fig. 1 dargestellten Vorrichtung in einer Stellung, wenn das Reißverschlußband in die Vorrichtung eingeführt wird.

Wie Fig. 1 zeigt, enthält die Vorrichtung einen Führungsblock 1, einen Gegenhalter 2, zwei Klemmteile 3, zwei Greifelemente 4 und zwei Schneidelemente 5.

Das von einer Rolle kommende Reißverschlußband wird von einem nicht dargestellten Abschnitt am Führungskörper 1 getrennt und die beiden Trägerbänder 6 mit den Verschlußgliedern 7 nach unten in vertikaler Stellung zwischen dem Führungsorgan 1 und den Klemmteilen 3 eingeführt, wie dies aus Fig. 2 ersichtlich ist. Das Trennen des Reißverschlußbandes unmittelbar vor dem Eintritt in die Vorrichtung gewährleistet, daß der Abstand von Lücke zu Lücke an beiden Verschlußgliederketten genau gleich lang ist. Die Fördereinrichtung für das Reißverschlußband und die mit dieser zusammenwirkende Steuereinrichtungen, mit der der Abstand zwischen den verschlußgliederlosen Abschnitten einstellbar ist, wird nicht näher erläutert.

Bevor die Abschnitte, an welchen die Verschlußglieder zu entfernen sind, die Vorrichtung erreicht, wird der Gegenhalter 2 mit den Greifelementen 4 bis zum Anschlag an den Führungsblock 1 angehoben. Es kann ein Abstandsstück 8 vorgesehen werden, um die Vorrichtung auf die Verschlußgliederabmessungen bei verschiedenen Reißverschlußbändern anzupassen.

An den entgegengesetzten Seiten des Gegenhalters 2 ist jeweils eine Schulter 9 ausgebildet, auf der die Greifelemente 4 mit einem nach innen abstehenden Greifabschnitt 10 aufliegen, so daß zwischen der Schulterkante und dem Greifabschnitt 10 ein Zwischenraum entsteht, der zur Ausrichtung der Verschlußglieder auf die Bahn der Schneidelemente 5 dient, wenn der Gegenhalter 2 angehoben ist. In dieser Stellung weisen die Verschlußglieder 7 mit ihrem Basisteil 11 in Richtung zum Schneidelement 5 und liegen mit ihrem Kopfteil 12 auf der Schulter 9 auf.

Bevor das eigentliche Entfernen der Verschlußglieder 7 einsetzt, werden die zu entfernenden Verschlußglieder 7 bezüglich der Schneidelemente 5 genau positioniert, so daß die Stirnkanten der Schneidelemente 5 jeweils auf einer Lücke zwischen zwei Verschlußgliedern 7 liegen. Dies erfolgt durch eine optische Abtastung mittels einer nicht dargestellten Abtasteinrichtung, z. B. einem Lichtleiter, d. h. die Fördereinrichtung für das Reißverschlußband wird gestoppt, wenn diese Lücke festgestellt wird.

Diese Feststellung gilt als Ein-Befehl für das nachfolgende Entfernen der Verschlußglieder 7. Zunächst werden die beiden Klemmteile 3, die an den entgegengesetzten Seiten des Führungsblocks 1 gehalten sind, gegen den Führungsblock 1 verschoben und dadurch das Trägerband 6 festgeklemmt. Ein am unteren Ende der Klemmteile 3 nach innen abstehender Vorsprung 13 liegt in dieser Stellung am Mittelbereich der Verschlußglieder 7 an und drückt diese gegen einen am unteren Ende des Führungsblockes 1 ausgebildeten Vorsprung 14, wodurch die Verschlußglieder 7 arretiert werden.

Anschließend werden die Greifelemente 4 gegen den Gegenhalter 2 verschoben, wodurch die Greifabschnitte 10 mit dem Kopfteil 12 in Eingriff gebracht werden. Durch das Absenken der Schneidelemente 5 mittels eines Stempels 15 werden die Basisteile 11 der Verschlußglieder 7 aufgetrennt.

Nachfolgend wird der Gegenhalter 2 mit den Greifelementen 4 abgesenkt, wobei die zwischen den Schultern 9 und den Greifabschnitten 10 eingeklemmten und an den Basisteilen 11 durchschnittenen Verschlußglieder 7 in Richtung weg vom Trägerband 6 abgezogen werden.

Abschließend werden die Greifelemente 4 vom Gegenhalter 2 abgehoben und die entfernten Verschlußglieder 7 mittels einer geeigneten Einrichtung, z. B. einem Schieber (nicht dargestellt) aus der Vorrichtung herausgestoßen.

Danach ist die Vorrichtung wieder bereitgestellt, um am nächsten Abschnitt die Verschlußglieder zu entfernen.

Es ist von Vorteil, wenn das von der Rolle kommende Reißverschlußband über eine verstellbare Bandbremse zugeführt wird, um eine ausreichende Zugspannung beim Zuführen des Reißverschlußbandes einstellen zu können.

## Patentansprüche

1. Verfahren zum Entfernen von Verschlußgliedern (7) von einem Reißverschlußband mit einem Paar von Trägerbändern (6) und mit schraubenlinienförmig oder mäanderförmig ausgebildeten Verschlußgliedern (7), die an benachbarten Längskanten angeordnet und aneinander gekuppelt sind, wobei jedes Verschlußglied (7) einen Kopfteil (12) und einen Basisteil (11) aufweist, dadurch gekennzeichnet, daß man
a) die Verschlußglieder (7) entkuppelt und die Trägerbänder (6) im wesentlichen vertikal und bezüglich einer Mittelebene symmetrisch ausrichtet,
b) einen Abschnitt der Trägerbänder (6) so anordnet, daß deren Verschlußglieder (7) mit dem Basisteil (11) auf die Bahn eines Schneidelementes (5) ausgerichtet sind,
c) die zu entfernenden Verschlußglieder (7) bezüglich der Schneidelemente (5) positioniert,
d) die Abschnitte der Trägerbänder (6) festklemmt und die Basisteile (11) der Verschlußglieder (7) dieser Abschnitte arretiert,
e) die Kopfteile (12) der zu entfernenden Verschlußglieder (7) festklemmt,
f) die Basisteile (11) in einer zu den Trägerbändern (6) parallelen Richtung durchschneidet und
g) die an den Kopfteilen (12) festgeklemmten Verschlußglieder (7) in Richtung weg von den Trägerbändern (6) abzieht, um einen gliederfreien Abschnitt zu erhalten.

2. Vorrichtung zur Durchführung des Verfahrens nach Anspruch 1 zum Entfernen von Verschlußgliedern (7) von einem Reißverschlußband mit einem Paar von Trägerbändern (6) und mit schraubenlinienförmig oder mäanderförmig ausgebildeten Verschlußgliedern (7), die an benachbarten Längskanten angeordnet und aneinander gekuppelt sind, wobei jedes Verschlußglied (7) einen Kopfteil (12) und einen Basisteil (11) aufweist, mit mindestens einem Schneidelement (5) zum Trennen der Verschlußteile (7), mit Klemmteilen (3) zum Ausrichten der Verschlußteile (7) und mit Greifelementen (4) zum Abziehen der abgetrennten Verschlußteile (7), gekennzeichnet durch einen ortsfesten Führungsblock (1), um die Verschlußglieder (7) zu entkuppein und die Trägerbänder (6) vertikal und symmetrisch zueinander auszurichten, durch einen Gegenhalter (2), der relativ zum Führungsblock (1) verschiebbar ist, um die Verschlußglieder (7) auszurichten, durch eine Einrichtung zum Abtasten mindestens einer der Lücken zwischen dem am Trägerband (6) verbleibenden und dem vom Trägerband (6) zu entfernenden Verschlußglied, um die Verschlußglieder (7) bezüglich dem Schneidelement (5) zu positionieren, durch zwei Klemmteile (3), die am Führungsblock (1) gehalten und relativ zum Führungsblock (1) beweglich sind, um die Abschnitte der Trägerbänder (6) festzuklemmen und die Basisteile der Verschlußglieder dieser Abschnitte zu arretieren, durch zwei Greifelemente (4), die am Gegenhalter (2) angeordnet und relativ zum Führungsblock (1) beweglich sind, um die Kopfteile (12) der zu entfernenden Verschlußglieder (7) festzuklemmen, und durch zwei Schneidelemente (5), die jeweils in den Klemmteilen (3) geführt und relativ zum Führungsblock (1) verschiebbar sind, um die Basisteile (11) der Verschlußglieder (7) dieser Abschnitte in der zum Trägerband (6) parallelen Richtung durchzuschneiden, wobei der Gegenhalter (2) und die zwei Greifelemente (4) miteinander vom Führungsblock (1) weg bewegbar sind, und die durchgeschnittenen Verschlußglieder (7) von den Trägerbändern (6) abzuziehen.

## Claims

1. Method of removing coupling members (7) from a slide fastener having a pair of coupling member supporting bands (6) and spirally or meander shaped coupling members (7) located at opposite longitudinal edges and coupled to each other, wherein each coupling member (7) comprises a head section (12) and a foot section (11), characterized in that one
a) disengages said coupling elements (7) and arranges said supporting bands (6) substantially vertical and symmetrically relative to a center plane,
b) arranges one section of said supporting bands (6) such that their coupling members (7) are aligned at their foot section (11) with the path of a cutting member (5),
c) positions the coupling members (7) which are to be removed relative to said cutting members (5),
d) clamps the sections of said supporing bands (6) and arrests the foot sections (11) of the coupling members (7) of said sections,
e) clamps the head sections (12) of the coupling members (7) to be removed,
f) cuts said foot sections (11) in a direction extending parallel to said supporting bands (6), and
g) pulls off the coupling members (7) clamped at their head sections (12) in a direction away from said supporting members (6) in order to produce a coupling member-less section.

2. An apparatus for removing coupling members (7) from a slide fastener having a pair of coupling member supporting bands (6) and spirally or meander shaped coupling members (7) located at opposite longitudinal edges and coupled to each other, wherein each coupling member (7) comprises a head section (12) and a foot section (11), which apparatus having at least one cutting member (5) for cutting said coupling member (7), clamping members (3) for aligning said coupling members (7) and gripping members (4) for pulling off of said cut coupling members (7), characterized by a stationary guide block (1) to uncouple said coupling members (7) and to align said supporting bands (6) vertically and symmetrically relative to one another; a countersupport (2) movable relative to said stationary guide block (1) to align said coupling members; a means for scanning at least one of the voids between the coupling member remaining on said supporting band (6) and such coupling member which is to be removed from said supporting band (6) to position said coupling members (7) relative to said cutting member (5); two clamping members (3) mounted to said guide block (1) and movable relative to said guide block (1) order to clamp the sections of said supporting bands and the foot sections of the coupling members of mentioned sections; two gripping members (4) located at said countersupport (2) and movable relative to said guide block (1) in order to clamp the head sections (12) of the coupling members (7) to be removed; and two cutting members (5), guided each in one of said clamping members (3) and are movable relative to said guide block (1) in order to cut the foot sections (11) of said coupling members (7) in parallel directions; said countersupport (2) and said gripping members (4) are together movable away from said guide block (1) in order to remove the cut coupling members (7) from said supporting bands (6).

## Revendications

1. Procédé pour enlever des organes de fermeture (7) d'une fermeture éclair avec une paire de bandes porteuses (6) et avec des organes de fermeture (7) en forme de lignes héliocoidales ou en forme de méandres, qui sont disposés sur des bords longitudinaux voisins et acouplés l'un à l'autre, chaque organe de fermeture (7) comportant une partie de tête (12) et une partie de base (11), caractérisé en ce que:
a) on désacouple les organes de fermeture (7) et on aligne les bandes porteuses (6) en principe verticalement et symétriquement par rapport à un plan médian;
b) on dispose un tronçon des bandes porteuses (6) de telle façon que leurs organes de fermeture soient alignés avec leur partie de base (11) sur la trajectoire d'un organe tranchant (5);
c) on place les organes de fermeture (7) à enlever par rapport aux organes tranchants (5);
d) on bloque les tronçons des bandes porteuses (6) et on immobilise les parties de base (11) des organes de fermeture (7) de ces tronçons;
e) on bloque les parties de tête (12) des organes de fermeture (7) à enlever;
f) on coupe à travers les parties de base (11) dans un direction parallèle aux bandes porteuses (6);
g on retire les organes de fermeture (7) bloqués par leurs parties de tête (12), en un sens qui les éloigne des bandes porteuses (6) pour obtenir un tronçon débarrassé des organes.

2. Dispositif pour la mise en oeuvre et procédé suivant la revendication 1, pour enlever les organes de fermeture (7) d'une fermeture éclair avec une paire de bandes porteuses (6) et avec des organes de fermeture (7) en forme de lignes hélicoïdales ou en forme de méandres, qui sont disposés sur des bords longitudinaux voisins et accouplés l'un à l'autre, chaque organe de fermeture (7) comportant une partie de tête (12) et une partie de base (11), avec au moins un organe tranchant (5) pour couper les parties de fermeture (7), avec des parties de serrage (3) pour aligner les parties de fermeture (7), et avec des éléments préhenseurs (4) pour retirer les parties de fermeture (7) séparées, caractérisé par un bloc de guidage fixe (1) pour désaccoupler les organes de fermeture et pour aligner les bandes porteuses (6) verticalement et symétriquement l'une par rapport à l'autre; par un organe de maintien coopérant (2) qui est déplaçable par rapport au bloc de guidage (1) pour aligner les organes de fermeture (7); par un dispositif pour palper au moins l'un des intervalles entre l'organe de fermeture demeurant sur la bande porteuse (6) et celui doit être enlevé de la bande porteuse (6), pour placer les organes de fermeture (7) par rapport à l'organe tranchant (5); par deux parties de serrage (3) qui sont maintenues sur le bloc de guidage (1) et sont mobiles par rapport au bloc de guidage (1) pour bloquer les tronçons des bandes porteuses (6) et pour immobiliser les parties de base des organes de fermeture de ces tronçons; par deux organes préhenseurs (4) qui sont disposés sur l'organe de maintien coopérant (2) et mobiles par rapport au bloc de guidage (1), pour bloquer les parties de tête (12) des organes de fermeture (7) à enlever; et par deux organes tranchants (5) qui sont guidés chaque fois dans les parties de serrage (3) et déplaçables par rapport au bloc de guidage (1), pour couper à travers les parties de base (11) des organes de fermeture (7) de ces tronçons dans une direction parallèle à la bande porteuse (6), l'organe de maintien coopérant (2) et les deux éléments préhenseurs (4) pouvant être écartés ensemble du bloc de guidage (1), pour retirer des bandes porteuses (6) les organes de fermeture (7) tranchés.
